# EUROPÄISCHE PATENTSCHRIFT

(11) **EP 2 520 866 B1**
(45) Veröffentlichungstag und Bekanntmachung des Hinweises auf die Patenterteilung: **08.06.2016**
(21) Anmeldenummer: 12165606.0
(22) Anmeldetag: 26.04.2012
(51) Int. Cl.: F24C 15/16

(54) **Backofen**
Oven
Four

(30) Priorität: 03.05.2011 DE 102011075128
(43) Veröffentlichungstag der Anmeldung: 07.11.2012
(73) Patentinhaber: BSH Hausgeräte GmbH, 81739 München (DE)
(72) Erfinder: Mallinger, Peter, 83301 Traunreut (DE); Nather, Philipp, 12489 Berlin (DE)

(56) Entgegenhaltungen:
- EP-A2- 0 747 640
- WO-A1-2007/062911
- DE-B- 1 282 035
- FR-A- 813 000

## Beschreibung

Die Erfindung bezieht sich auf einen Backofen mit einem durch eine Ofentür verschließbaren Garraum, in den wenigstens ein Gargutträger auf beidseitig des Garraums angeordneten flächigen, vorzugsweise rippenartig an Garraumwänden ausgeprägten Gleitelementen einschiebbar ist.

Bei Haushaltsbacköfen unterscheidet man unter anderem zwischen Einschubsystemen für Gargutträger, bei denen aus den Seitenwänden des Garraums rippenartige Gleitelemente für die Gargutträger in mehreren Ebenen ausgeprägt sind und solchen, bei denen an den Seitenwänden Einhängegitter montiert sind, deren horizontale Gitterstäbe die Gleitelemente bilden. Bei letzteren ist es bekannt, das Einschubelement, also den z.B. rostartigen Gargutträger mit einem Überstand zu versehen, der beim Herausziehen bei einer bestimmten, gerade noch kippsicheren Auszugsstellung an einer frontseitigen Gitterkante des Einhängegitters anschlägt und ein weiteres Herausziehen zumindest behindert. WO2007/062911 offenbart ein Haushaltsgerät mit Fachboden, der in Aussparungen der Haushaltsgerätewand gehalten wird. DE 1 282 035 offenbart einen Kühlschrank mit Gitter, welches mit einer Kröpfung in einem Wandausschnitt gehalten wird und unter EP0747640A2 sowie FR813000A wird ein Ofen mit Auszugsanschlag offenbart.

Der vorliegenden Erfindung liegt die Aufgabe zugrunde, auch einen Backofen der eingangs genannten Art durch konstruktiv einfache, räumlich und kostenmäßig unaufwendige Maßnahmen mit einer Rastfunktion auszustatten.

Diese Aufgabe wird erfindungsgemäß durch die Merkmale des Anspruchs 1 gelöst.

Hierbei lassen sich räumlich auskragende, sperrige Anschläge oder ähnliche Rastmittel durch die Ausformungen in den flächigen Gleitelementen bzw. Gleitbahnen sicher vermeiden. In besonders vorteilhafter Weise trifft dies zu, wenn gemäß einer Ausgestaltung der Erfindung die Ausformung im Gleitelement als konvexe oder konkave, geschlossene Ausprägung ausgebildet ist, wobei abhängig von der Art und Lage der z.B. rippenartigen Gleitelemente die Ausformungen vertikal oder horizontal ausgerichtet sein können. Durch die geschlossene Ausprägung werden Leckstellen in der Garraum-Muffel vermieden.

Als Ausformung wird insbesondere angesehen eine, ein Rastelement bildende Form, die an die Grundform des z.B. rippenartigen Gleitelements angepasst ist bzw. hiervon vorzugsweise einstückig ausgeht.

Es besteht bei Backöfen mit sehr nahe des Garraumbodens liegendem rippenartigen Gleitelemente-Paar das Problem, dass kaum Raum für vertikal nach unten ragende Ausprägungen oder sonstige Formgebungen vorhanden ist. Gemäß einer bevorzugten Ausführungsform der Erfindung ist deshalb vorgesehen, das mindestens eine Gleitelement auszubilden vorzugsweise durch eine rippenartige Ausprägung der Seitenwände des Garraums, welche Ausprägung an der Stirnseite die Ausformung aufweist. Durch diese horizontale Ausrichtung der Ausformung können die untersten Gleitelemente beliebig nahe des Garraumbodens angeordnet sein.

Die Erfindung ist anhand von in der Zeichnung dargestellten Ausführungsbeispielen nachstehend erläutert.

Es zeigt:
- Figur 1: die schematische Seitenansicht eines Backofens;
- Figur 2: eine Einzelheit des Backofens gemäß der Schrüttlinie II-II in Figur 1.

Der Backofen gemäß Figur 1 ist beispielsweise mit einer sogenannten Umluftheizung ausgestattet. In einem Ofengehäuse 1 ist ein Garraum 2 vorgesehen, der durch eine Ofentür 3 verschließbar ist und der rückseitig einen Gebläseraum 4 für ein Umluftgebläse 5 mit umziehendem Heizkörper 6 und nahe der Garraumdecke einen Grill- oder Oberhitze-Heizkörper 7 aufweist.

An beiden gegenüber liegenden Seitenwänden 8 in mehreren Einschubebenen des Garraums 2 sind rippenartige Gleitelemente 9, 10 ausgeprägt, wobei die Gleitelemente 9 größere vertikale Prägetiefen haben als das unterste Gleitelement 10, das nahe des Garraumbodens angeordnet ist. Sämtliche Gleitelemente besitzen an der oberen Begrenzung flächige Gleitebenen 9', 10', auf denen z.B. rostartige Gargutträger 11 gleiten und in den Garraum 2 horizontal ein- und ausschiebbar sind. Zur Kippsicherung stützen sich die rückseitigen Enden der Gargutträger 11 jeweils an den Unterseiten der nächst oberen Gleitelemente 9/10 bzw. an sonstigen Garraumelementen gemäß Figur 1 ab.

Der oben genannte Gargutträger 11 kann in Form eines Backbleches oder als aus Metallstäben rostartig zusammengesetztes Bauteil ausgebildet sein. Er kann in Pfeilrichtung gemäß Figur 1 in den Garraum 2 ein- und ausgeschoben werden. Um beim Herausziehen des mit Gargut belasteten Gargutträgers 11 ein Kippen oder eine völlige Lösung von den ihn führenden Gleitelementen 9, 10 zu vermeiden, ist am Ende des Ausziehweges ein Raststop vorgesehen, der die Ausschiebebewegung begrenzt. Dieser Raststop besteht bei den Gleitelementen 9 aus einer vertikalen, tief geprägten Ausformung 12 zumindest in den Gleitebenen 9' sowie aus einer ebenfalls vertikal ausgerichteten Ausformung 13 im Gargutträger 11. Wie an einem Beispiel in der obersten Ebene gemäß Figur 1 verdeutlicht, rastet bei einem vorbestimmten Auszugsweg die konvexe Ausformung 13 des Gargutträgers 11 in die vertiefte, konkave Ausformung 12 des Gleitelements 9 ein und wird an einer kontinuierlichen Weiterführung verhindert bzw. gehemmt.

Bei dem Raststop gemäß Figur 2, also in der untersten Einschubebene, ist das Gleitelement 10 versehen mit einer horizontal ausgerichteten Ausformung 14 an der Stirnseite der rippenartigen Ausprägung, die das Gleitelement 10 bildet. Entsprechend besitzt der Gargutträger 11 eine entsprechende reziproke und horizontal ausgerichtete Ausformung 15, die im vorbestimmten Auszugsweg in die Ausformung 14 verrastend einfällt. Durch die horizontale Ausrichtung der Ausformung 14 kann das Gleitelement 10 beliebig nahe am Garraumboden angeordnet sein.

Bei beiden Ausführungsbeispielen werden die Ausformungen 12, 14 gebildet durch geschlossene Prägungen, wodurch die Ausformungen und damit auch die Garraumwände eine geschlossene, leckfreie Oberfläche erhalten.

## Patentansprüche

1. Backofen mit einem durch eine Ofentür (3) verschließbaren Garraum (2) und mit wenigstens einem Gargutträger (11), in den der zumindest eine Gargutträger (11) auf beidseitig des Garraums (2) angeordneten flächigen, vorzugsweise rippenartig an Garraumwänden (8) ausgeprägten Gleitelementen (9, 10) einschiebbar ist, wobei die Gleitelemente (9, 10) an der oberen Begrenzung flächige Gleitebenen (9', 10') besitzen, auf denen Gargutträger (11) gleiten, wobei an mindestens einem Gleitelement (9, 10) in der Gleitebene (9', 10') eine Ausformung (12, 14) vorgesehen ist, **dadurch gekennzeichnet dass** in der Ausformung (12, 14) der mit einer entsprechenden reziproken Ausformung (13, 15) versehene Gargutträger (11) unter Bildung eines die Ausschiebebewegung des Gargutträgers (11) begrenzenden Raststops verrastbar ist, derart, dass beim Herausziehen des mit Gargut belasteten Gargutträgers (11) ein Kippen oder eine völlige Lösung von den ihn führenden Gleitelementen (9,10) vermieden wird.

2. Backofen nach Anspruch 1, **dadurch gekennzeichnet, dass** die Ausformung (12, 14) im Gleitelement (9, 10) als konvexe oder konkave, geschlossene Ausprägung ausgebildet ist.

3. Backofen nach einem der vorhergehenden Ansprüche, **dadurch gekennzeichnet, dass** die Ausformungen (12) vertikal ausgerichtet sind.

4. Backofen nach Anspruch 1 und/oder 2, **dadurch gekennzeichnet, dass** zumindest die am Gleitelement (10) vorgesehene Ausformung (14) horizontal ausgerichtet ist.

5. Backofen nach Anspruch 4, **dadurch gekennzeichnet, dass** das Gleitelement (10) gebildet ist vorzugsweise durch eine rippenartige Ausprägung der Seitenwände (8) des Garraumes (2), welche Ausprägung an der Stirnseite die Ausformung (10) aufweist.

## Claims

1. Oven with a cooking compartment (2) which can be closed by an oven door (3) and with at least one food carrier (11), into which oven the at least one food carrier (11) can be inserted on sliding elements (9, 10) shaped in a flat, preferably rib-like manner on the cooking compartment walls (8), disposed on both sides of the cooking compartment (2),wherein the sliding elements (9, 10) possess flat sliding planes (9', 10') on the upper limit, on which food carriers (11) slide, wherein a moulding (12, 14) is provided on at least one sliding element (9, 10) in the sliding plane (9', 10'), **characterised in that** the food carrier (11) provided with a corresponding reciprocal moulding (13, 15) can be latched in the moulding (12, 14) to form a latch stop delimiting the pull-out movement of the food carrier (11) such that when the food carrier (11) loaded with food is extracted, a tilting or a complete detachment of the sliding elements (9, 10) guiding it is avoided.

2. Oven according to claim 1, **characterised in that** the moulding (12, 14) is embodied in the sliding element (9, 10) as a convex or concave cohesive shape.

3. Oven according to one of the preceding claims, **characterised in that** the mouldings (12) are vertically aligned.

4. Oven according to claim 1 and/or 2, **characterised in that** at least the moulding (14) provided on the sliding element (10) is horizontally aligned.

5. Oven according to claim 4, **characterised in that** the sliding element (10) is preferably formed by a rib-like shape of the side walls (8) of the cooking compartment (2), which shape has the moulding (10) on the end face.

## Revendications

1. Four avec un espace de cuisson (2) fermé par une porte de four (3) et avec au moins un support pour aliments à cuire (11), dans lequel l'au moins un support pour aliments à cuire (11) est rétractable sur des éléments coulissants (9, 10) plans, de préférence marqués sous forme de nervures sur les parois de l'espace de cuisson (8), disposés de chaque côté de l'espace de cuisson (2), dans lequel les éléments coulissants (9, 10) possèdent sur la limite supérieure des plans de coulissage plans (9', 10') sur lesquels les supports pour aliments à cuire (11) coulissent, dans lequel une formation (12, 14) est prévue sur au moins un élément coulissant (9, 10) dans le plan de coulissage (9', 10'), **caractérisé en ce que** le support pour aliments à cuire (11) doté d'une formation réciproque correspondante (13, 15) s'encliquète dans la formation (12, 14) en constituant un arrêt d'encliquetage qui limite l'extraction du support pour aliments à cuire (11) de telle manière à éviter, lors de l'extraction du support pour aliments à cuire (11) chargé en aliments à cuire, un basculement ou une extension complète des éléments coulissants (9, 10) qui le supportent.

2. Four selon la revendication 1, **caractérisé en ce que** la formation (12, 14) est exécutée à la manière d'une forme convexe ou concave fermée dans l'élément coulissant (9, 10).

3. Four selon l'une des revendications précédentes, **caractérisé en ce que** les formations (12) sont disposées à la verticale.

4. Four selon la revendication 1 et/ou 2, **caractérisé en ce qu'**au moins la formation (14) prévue sur l'élément coulissant (10) est disposée à l'horizontale.

5. Four selon la revendication 4, **caractérisé en ce que** l'élément coulissant (10) est de préférence constitué par une forme en nervure des parois latérales (8) de l'espace de cuisson (2), laquelle forme présente la formation (10) côté frontal.
